# EUROPÄISCHE PATENTSCHRIFT

(11) **EP 0 332 815 B1**
(45) Veröffentlichungstag und Bekanntmachung des Hinweises auf die Patenterteilung: **22.06.1994**
(21) Anmeldenummer: 89101039.9
(22) Anmeldetag: 21.01.1989
(51) Int. Cl.: H01R 43/055

(54) **Werkzeug zum Anschlagen von Kontaktteilen an elektrische Leitungen**
Tool for fixing contact elements on electrical conductors
Outil pour la fixation de pièces de contact sur des conducteurs électriques

(30) Priorität: 17.03.1988 DE 8803655 U
(43) Veröffentlichungstag der Anmeldung: 20.09.1989
(73) Patentinhaber: Jürgenhake, Bernhard, Dr.-Ing., D-59597 Erwitte (DE)
(72) Erfinder: Jürgenhake, Bernhard, Dr., D-59597 Erwitte (DE); Scholz, Bruno, D-4770 Soest (DE); Ettel, Peter, D-8079 Kinding (DE)

(56) Entgegenhaltungen:
- EP-A- 0 192 102
- US-A- 3 774 284
- US-A- 4 753 145

## Beschreibung

Die Erfindung betrifft ein Werkzeug zum Anschlagen von einzelnen Kontaktteilen, die vor dem Vereinzeln bandförmig aneinandergereiht sind, an elektrische Leitungen mit einem Grundkörper
- in dem die bandförmig aneinandergereihten Kontaktteile geführt sind,
- an dem eine Vorschubvorrichtung angebaut ist, die mit einem Finger eine Kante der bandförmig aneinandergereihten Kontaktteile hintergreift und diese schrittweise vorschiebt,
- der ein Halteelement zum Halten der aneinandergereihten Kontaktteile in ihrer vorgeschobenen Position aufweist,
einem Stößel, an dem mindestens ein Anschlagstempel angebaut ist, und
einer mit dem Pressenhub gekoppelten Auslösevorrichtung für die Vorschubvorrichtung.

Bei bekannten Werkzeugen dieser Art (z.B. EP-A-0 192 102) erfolgt der Vorschub durch einen hebelartig ausgeführten Finger, der von einer Feder mit seinem im stumpfen Winkel abgekröpften freien Ende auf die bandförmig aneinandergereihten Kontaktteile gepreßt wird. Beim Vorschub des Fingers mit seinem freien abgekröpften Ende voran stößt er gegen eine Kante der Kontaktteile und verschiebt diese in Richtung auf den Anschlagstempel. Da die Verbindung zwischen dem Vorschubfinger und dem Kontaktteil nur einseitig formschlüssig ist und der Vorschub mit großer Beschleunigung erfolgt, muß eine Bremse eingebaut werden, damit die Kontaktteile nicht über die gewünschte Position hinausgeschleudert werden. Diese Bremse ist als eine von oben gegen die Kontaktteile durch Federkraft angepreßte Bremsplatte ausgebildet. Wegen der großen Beschleunigungskräfte muß der Anpreßdruck so groß sein, daß bei druckempfindlichen Kontaktteilen häufig die Gefahr einer Deformation der Kontaktteile besteht.

Die Anpreßkraft der Bremsplatte muß auch deswegen sehr groß sein, weil der Finger beim Zurückfahren gegen die Rückseite der Kante des nächsten Kontaktteils gezogen wird, um zum Eingriff in das nächste Kontaktteil angehoben zu werden. Dieses Gegenfahren gegen eine Kante zum Anheben des Fingers erfolgt bei einer hohen Geschwindigkeit, so daß auch hier große auf die Kontaktteile einwirkende Verschiebekräfte zu bremsen sind.

Aufgabe der Erfindung ist es, das Werkzeug so auszubilden, daß die Trägheitskraft der Kontaktteile am Ende des Vorschubs von dem Vorschubfinger aufgefangen wird und der Vorschubfinger beim Zurückfahren keine Verschiebekraft auf die Kontaktteile ausübt. Erfindungsgemäß wird diese Aufgabe dadurch gelöst, daß die Kontaktteile jeweils mit einer Öffnung versehen sind, daß die Vorschubvorrichtung mindestens einen Finger aufweist, der zum Eingreifen in die und zum Herausziehen aus der Öffnung der Kontaktteile senkrecht zur Vorschubrichtung verschoben wird, bevor er in oder entgegen der Vorschubrichtung bewegt wird, und daß der Finger in Form und Größe seines Querschnitts der Öffnung in den Kontaktteilen so angepaßt ist, daß er an der Kante der Öffnung der Kontaktteile sowohl in als auch entgegen der Vorschubrichtung anliegt. Dadurch kann die Bremswirkung eines Halteelements soweit reduziert werden, daß ein auf der Eingangsseite des Werkzeugs durchhängendes Kontaktteile-Band nicht selbsttätig durch sein Eigengewicht aus dem Werkzeug herausgleitet.

Bei einer vorteilhaften Weiterbildung der Erfindung ist das Halteelement als zweiter Finger ausgebildet, der ebenfalls zum Eingriff in die Kontaktteile senkrecht zur Vorschubrichtung verschiebbar ist, zum ersten Finger gegenläufig verschoben wird und in der senkrecht zu seiner Verschieberichtung liegenden Ebene ortsfest angeordnet ist. Dadurch wird jeglicher Anpreßdruck auf die Kontaktteile vermieden.

Bei einer weiteren vorteilhaften Ausführungsform der Erfindung sind die beiden Finger das Ende oder eine Verlängerung eines pneumatisch oder hydraulisch angetriebenen Kolbens von zwei Kolben-Zylinder-Systemen. Eine derartig angetriebene Vorschubvorrichtung hat nur wenig verfahrbare Teile, wobei diese Teile darüber hinaus auch noch eine kleine Masse besitzen. Dadurch arbeitet die Vorschubvorrichtung schnell und ohne großen Kraftaufwand.

Um den Steuerungsaufwand möglichst gering zu halten, ist es zweckmäßig, daß der pneumatische oder hydraulische Anschluß des einen Zylinders für den Vor- und Rücktrieb des Kolbens über Kreuz mit den entsprechenden Anschlüssen des anderen Zylinders gekoppelt ist.

Um auch die Steuerung und den Antrieb für den Vorschub der Kontaktteile möglichst einfach und funktionssicher zu gestalten, wird der Zylinder des den ersten, den Vorschub der Kontaktteile bewirkenden Fingers von einer pneumatisch oder hydraulisch angetriebenen Kolbenstange in Vorschubrichtung vorgeschoben. Dabei wird der Zylinder zusätzlich von einem im Grundkörper gelagerten Bolzen verschiebbar getragen. Dadurch wird der Zylinder und die ihn tragende Kolbenstange gegen ein Verdrehen gesichert. Bei einer solchen Ausführungsform ist es zweckmäßig, daß der Zylinder fest mit dem Bolzen verbunden ist und der Bolzen in einer Bohrung des Grundkörpers verschiebbar geführt ist. Der Zylinder des zweiten Fingers ist mit dem Grundkörper verschraubt.

Um Größe und Form des Fingers von der Größe und der Form der Öffnungen der Kontaktteile, in die die Finger eingreifen, unabhängig zu machen, ist auf das freie Ende der Finger jeweils ein Schuh aufgesteckt. Damit wird das Werkzeug für viele Ausführungsformen der Kontaktteile verwendbar.

Bei einer weiteren vorteilhaften Ausgestaltung der Erfindung betätigt der Stößel ein Ventil, welches das Druckmedium auf ein Steuerventil gibt, welches die Kolben der Finger antreibt. Das Steuerventil wiederum wird über einen mit dem Zylinder des ersten Fingers gekoppelten Steuerstift angesteuert, der in einem in der Länge der Vorschublänge entsprechenden Langloch eines Schiebers läuft. Dabei ist das Steuerventil mit einem Schieberventil gekoppelt, welches das Druckmedium auf den Zylinder der den ersten Finger verschiebenden Kolbenstange gibt. Eine solche Steuerung ist einfach im Aufbau und wegen ihrer Einfachheit sicher in der Funktion. Dieses insbesondere, wenn als Druckmedium Druckluft verwendet wird.

Bei einer anderen vorteilhaften Ausführungsform der Erfindung wird das Steuerventil über beidseitig aus dem Zylinder des den Vorschub in Richtung bewirkenden Fingers herausragende Anschläge angesteuert, die in und entgegengesetzt der Vorschubrichtung längenverstellbar sind. Dabei ragen die längsverstellbaren Anschläge in eine längliche Ausnehmung eines Schiebers hinein und verstellen durch Gegenfahren gegen die jeweilige Endfläche der Ausnehmung den auf das Steuerventil einwirkenden Schieber.

Bei einer weiteren zweckmäßigen Ausgestaltung der Erfindung wird das Steuerventil von dem Stößel über einen axial verschiebbaren Bolzen betätigt, der eine Handhabe zur manuellen Betätigung aufweist. Dadurch ist es möglich, beim Einjustieren des Vorschubs der Kontaktteile die Vorschubvorrichtung zu betätigen, ohne daß der Stößel in den Grundkörper eingefahren wird. Dieses bringt eine erhöhte Sicherheit.

Um Leitungen für das Druckmedium einzusparen, insbesondere solche, die beim Einrichten des Werkzeugs hinderlich sind oder leicht beschädigt werden können, sind die Leitungen für das Druckmedium zwischen Schieberventil und dem Zylinder der Kolbenstange zumindest teilweise in den Grundkörper eingegossen oder eingebohrt. Weiterhin ist es vorteilhaft, in den Grundkörper einen Hohlraum für einen oder als einen Speicher für das Druckmedium einzubringen. Damit können Druckschwankungen in dem Leitungssystem des Druckmediums ausgeglichen werden.

Bei einer anderen Ausführungsform der Erfindung ist das Halteelement als ein in oder an einem ortsfesten Teil verschwenkbar oder verschiebbar gelagerter, federbelasteter Finger ausgebildet, dessen mit seinem auf der der Vorschubrichtung entgegengerichteten Seite eine Auflaufschräge aufweisenden Kopfende eine durch einen Vorsprung oder Ausnehmung gebildete Kante der Kontaktteile nach erfolgtem Vorschub mit seiner in Vorschubrichtung weisenden Seite hintergreift. Damit wird auf sehr einfache Weise verhindert, daß die bandförmig aneinandergereihten Kontaktteile beim Zurückfahren des ersten Fingers, z. B. bedingt durch ein Durchhängen der Kontaktteile-Kette, aus dem Werkzeug herausgleiten. Eine in Aufbau und Wirkungsweise einfache Konstruktion dieser Ausführungsform ergibt sich dadurch, daß der Finger als schwenkbarer, einarmiger Hebel ausgebildet ist, dessen Kopfende eine in Wirkrichtung der Feder weisende Nase aufweist.

Andere Ausführungsformen der Erfindung sind in den Ansprüchen 22 und 23 angegeben.

Die Zeichnung veranschaulicht ein vorteilhaftes Ausführungsbeispiel der Erfindung, und zwar zeigen
Figur 1 eine Seitenansicht des Werkzeugs mit einem Teilschnitt durch die Mitte des Stößels,
Figur 2 eine Draufsicht auf das Werkzeug teilweise im Schnitt,
Figur 3 eine Seitenansicht des Werkzeugs teilweise im Schnitt längs der vertikalen Mittelebene der Kolbenstange,
Figur 4 einen Teilschnitt nach der Linie A-A in Figur 1,
Figur 5 einen Teilschnitt nach der Linie B-B in Figur 1,
Figur 6 eine Vorderansicht bei ausgefahrenem Stößel mit teilweise abgenommenen Bauteilen,
Figur 7 eine Vorderansicht bei eingefahrenem Stößel,
Figur 8 einen Teilschnitt des Stößels nach der Linie C-C in Figur 1,
Figur 9 einen Abschnitt der bandförmig aneinandergereihten Kontaktteile,
Figur 10 eine andere Ausführungsform der in Figur 2 rechts der Trennungslinie D dargestellten Ventilansteuerung und
Figur 11 eine andere Ausführungsform des in Figur 1 rechts der Trennungslinie E dargestellten fingerförmigen Halteelements.

Das Werkzeug wird mit seinem Grundkörper (1) auf dem Pressentisch auf- und mit dem Einspannzapfen (3) seines Stößels (2) in dem Pressenbär (26) eingespannt. Auf der Bodenplatte (4) des Grundkörpers (1) ist eine Führungsplatte (5) und auf dieser Führungsleisten (6) befestigt, zwischen denen die in Bandform hintereinandergereihten und an Leitungsenden anzuschlagenden Kontaktteile (18) geführt schrittweise zu einem Isoliercrimper (7) und einem Drahtcrimper (8) sowie einem Trennmesser (9) vorgeschoben werden. Der Vorschub erfolgt durch einen ersten Finger (10), der pneumatisch in eine Öffnung (19) eines anzuschlagenden Kontaktteils (18) herunter-, dann in Richtung auf die Crimper (7, 8) vor-, anschließend herauf- und schließlich wieder zurückgefahren wird. Während des Herauffahrens des ersten Fingers (10) fährt ein zweiter, ebenfalls pneumatisch angetriebener, ortsfester Finger (11) herunter und greift in ein anderes Kontaktteil (18) ein und hält somit die bandförmig aneinandergereihten Kontaktteile in ihrer Lage. Fährt der erste Finger (10) in ein nächstes Kontaktteil (18) ein, löst sich der zweite Finger (11) aus einem anderen Kontaktteil (18) und fährt wieder herauf. Die beiden in die Kontaktteile (18) eingreifenden Finger (10, 11) werden also gegenläufig axial angetrieben.

Der axiale Antrieb der beiden Finger (10, 11) erfolgt durch jeweils einen Kolben, der durch Druckluft beaufschlagt wird. Die Druckluftanschlüsse in den dazugehörigen Zylindern (12, 13) sind mit (14, 15, 16 und 17) gekennzeichnet. Diese Anschlüsse sind über Kreuz untereinander verbunden, und zwar (14) mit (16) und (15) mit (17).

Der Vorschub der Kontaktteile (18) in Richtung auf die Crimper (7, 8) erfolgt durch den ersten Finger (10). Dazu wird der Zylinder (12) von der Kolbenstange (20) angetrieben. Der Zylinder (12) ist über das Zwischenstück (79) und den Stift (22) mit der Kolbenstange (20) gekoppelt. Damit der Zylinder (12) gegen ein Verschwenken um die Achse der Kolbenstange (20) gesichert ist, ist das Zwischenstück (79) fest mit einem Bolzen (21) verbunden, der in den Grundkörper (1) gleitend eingesetzt ist.

Der die Crimper (7, 8) und das Trennmesser (9) tragende Stößel (2) ist in eine Führung des Grundkörpers (1) eingesetzt. Die Kopplung des Stößels (2) mit dem Pressenbär erfolgt über den Einspannzapfen (3). Dieser Einspannzapfen (3) ist als zweifach abgesetzter Bolzen ausgeführt, der mit seinem Kopfteil (24) in eine T-förmige Nut (25) des Pressenbärs (26) eingeschoben ist und mit seinem fingerartigen freien Ende (27) die Kopfplatte (78) des Stößels (2) durchdringt. Auf das die Kopfplatte (78) durchdringende Ende des Einspannzapfens (3) ist eine Druckfeder (32) aufgesetzt und mit einem Spannring (23) vorgespannt. Seitlich ist eine Schraube (28) in den Stößel (2) eingesetzt, die mit einem exzentrisch angeordneten Bolzen (29) die zweite Stufe des Einspannzapfens (3) untergreift und somit beim Verdrehen der Schraube (28) der Einspannzapfen (3) gegen die Feder (32) angehoben werden kann. Damit ist ein leichtes Einsetzen des Einspannzapfens (3) in den Pressenbär (26) möglich. Um die Hublage des Stößels (2) zu verändern, z. B. um die Einfahrtiefe der Crimper (7, 8) zu verändern, ist von der Kopfseite her ein Schraubbolzen (30) eingesetzt, der über eine erste Schnecke (31) verdreht und somit in seiner Höhe verstellt werden kann. Soll z. B. der Stößel (2) tiefer in den Grundkörper (1) einfahren, um die Crimper (7, 8) tiefer fahren zu können, so wird der Schraubenbolzen (30) nach oben aus dem Stößel (2) herausgeschraubt, so daß zwischen Stößel (2) und dem Pressenbär (26) ein Abstand entsteht. Die auf den Einspannzapfen (3) aufgesetzte und unter Vorspannung gehaltene Druckfeder (32) sorgt dafür, daß der Stößel (2) immer fest an dem Pressenbär (26) anliegt. Dieses ist insbesondere dann wichtig, wenn beim Einstellen des Werkzeugs der Pressenbär (26) heruntergefahren wird, ohne daß ein Kontaktteil (18) im Werkzeug liegt. Ohne die Druckfeder (32) würden die Crimper (7, 8) hart auf das Crimpunterteil (33) aufschlagen.

Der axiale Antrieb der beiden Finger (10, 11) und der Vortrieb des Zylinders (12) in axialer Richtung der Kolbenstange (20) wird wie folgt bewerkstelligt: Beim Herunterfahren des Stößels (2) gleitet der Querstift (34) des axial verschiebbar gelagerten Bolzens (35) an der Auflaufschräge (36) eines einseitig um die Achse (37) gelagerten und am Stößel (2) befestigten Klotzes (38) entlang und verschiebt damit den Bolzen (35) in Richtung X. Dieser axial verschiebbare Bolzen (35) betätigt mit seinem Kopf (39) das Ventil (40). Fährt der Stößel (2) weiter herunter, gleitet der Querstift (34) an der senkrechten Fläche (41) entlang und fällt schließlich durch die Kraft der Feder (51) rückgestellt in die Falle (42). Beim Hochgehen gleitet der Querstift (34) an der Schrägfläche (43) entlang und verschwenkt den Klotz (38) gegen die Kraft der Flügelfeder (44).

In Ruhestellung befindet sich der erste Finger (10) in Tiefstellung und in der dem zweiten Finger benachbarten Lage. Durch das Betätigen des Ventils (40) wird Druckluft auf das als 5/2-Wegeventil mit pneumatischer Ansteuerung ausgebildete Schieberventil (46) gegeben. Damit wird über den Kanal (50) Druckluft auf der Kolbenstange (20) gegeben, der dadurch in Richtung Z vorfährt und den in die Kontaktteile (18) eingreifenden ersten Finger (10) in Richtung auf die Crimpvorrichtung vorschiebt. In der Endstellung schlägt der Steuerstift (48) an den Schieber (49) an und betätigt damit das Steuerventil (45), wodurch Druckluft über die Anschlüsse (14 und 16) auf die Zylinder (13 und 12) gegeben wird. Dadurch fährt der zweite Finger (11) herunter und greift in eine Öffnung (19) der Kontaktteile (18) ein, während der erste Finger (10) aus dem Kontaktteil (18) heraus in seine obere Lage fährt. Durch ein Drossel- oder ähnliches Organ verzögert, wird über Steuerleitungen Druck auf das Schieberventil (46) gegeben, welches damit umschaltet, so daß die Kolbenstange (20) über den Kanal (47) mit Druck beaufschlagt wird und in Richtung Y fährt. In der Endstellung des Zylinders (12) schaltet dieser über den Steuerstift (48) das Steuerventil (45). Hiermit wird Druckluft auf die Anschlüsse (15 und 17) der Zylinder (13 und 12) gegeben, wodurch der zweite Finger (11) aus dem Kontaktteil (18) heraus nach oben, der erste Finger (10) nach unten gefahren wird und in eine Öffnung (19) der Kontaktteile (18) eingreift. Damit ist ein Transportzyklus beendet. Ein neuer Zyklus wird durch den nächsten Druckimpuls des Ventils (40) ausgelöst.

Soll beim Einrichten des Werkzeugs der Vortrieb der bandförmigen Kontaktteile (18) ausgelöst werden, ohne daß der Stößel (2) herunterkommt, so kann der axial verschiebbar gelagerte Bolzen (35), der auf das Ventil (40) einen Auslösekontakt ausübt, von Hand betätigt werden. Dazu wird auf das ventilabseitige Ende des axial verschiebbaren Bolzens (35) eine Kraft ausgeübt, wodurch sich dieser Bolzen (35) entgegen der Kraft der Feder (51) verschiebt. Der Querstift (34) ist durch eine Madenschraube (52) festgesetzt.

Die Hublage und der Hubweg des Zylinders (12) wird begrenzt durch die Distanzstücke (53 und 54). Der Zylinder (13) ist durch Kopfschrauben (55) an dem Grundkörper (1) angeschraubt. Diese Kopfschrauben (55) können in den Schlitzen (56) verschoben werden, so daß die Position des Zylinders (13) einreguliert werden kann. Auf die beiden Finger (10, 11) ist am freien Ende ein Schuh (57) aufgeschoben, damit die Finger leicht an die jeweilige Größe und Form der Öffnungen (19) der Kontaktteile (18) angepaßt werden können.

In Figur 10 ist eine andere Ausführungsform zur Ansteuerung des Steuerventils (45) dargestellt. Der Schieber (49) weist eine längliche Ausnehmung (82) auf mit den beiden Endflächen (83 und 84). Zwischen diesen beiden Endflächen (83 und 84) läuft der Zylinder (12) des ersten Fingers (10). Beidseitig aus dem Zylinder (12) ragen Anschläge (85 und 86) heraus, die als Schrauben ausgeführt sind und damit in Vorschubrichtung Z längenverstellbar sind. Damit kann sowohl die Hublänge als auch die Hublage des Zylinders (12) auf der Kolbenstange (20) variiert werden. Die längenverstellbaren Anschläge (85 und 86) stoßen bei Verschiebung des Zylinders (12) auf der Kolbenstange (20) gegen die Endflächen (83 und 84) und verschieben somit den Schieber (49), der mit dem Steuerventil (45) gekoppelt ist.

Bei einer anderen, in Figur 11 dargestellten Ausführungsform wird der zweite Finger nicht pneumatisch oder hydraulisch betätigt, sondern mechanisch. Hierbei ist der das Halteelement bildende Finger als ein an dem Grundkörper (1) drehbar gelagerter, einarmiger Hebel (87) ausgebildet, dessen Kopfende (88) eine in Wirkrichtung der Druckfeder (89) weisende Nase (90) aufweist. Auf der der Vorschubrichtung Z entgegengerichteten Seite weist die Nase (90) eine Auflaufschräge (91) auf, die beim Vorgleiten der Kontaktteile (18) in Vorschubrichtung auf die Crimpkrallen (70) aufgleitet und so den Hebel (87) gegen die Kraft der Druckfeder (89) nach oben hin verstellt. Nach Übergleiten der Crimpkrallen fällt der Hebel (87) mit seiner Nase (90) hinter die Crimpkrallen (70) und verhindert damit, daß die bandförmig aneinandergereihten Kontaktteile (18) ungewollt aus dem Werkzeug, z. B. durch einen sich zwischen dem Werkzeug und der Kontaktteile-Rolle gebildeten Durchhang, herausgezogen werden. Diese Rücklaufsperre ist besonders einfach in ihrem Aufbau und sicher in ihrer Funktion.

Das Trennmesser (9), welches mit dem Gegenmesser (58) zusammenarbeitet, ist wie der Drahtcrimper (8) fest und unverstellbar durch Kopfschrauben (61 und 62) mit dem Stößel (2) verbunden. Der Isoliercrimper (7) dagegen ist gegenüber dem Drahtcrimper (8) in seiner Tiefe verstellbar gelagert. Dazu ist unterhalb des Schraubbolzens (30) ein zweiter Schraubbolzen (59) angeordnet, der über eine zweite Schnecke (60) in der Höhe verstellbar ist. Damit kann die Hublage des Isoliercrimpers (7) verstellt werden.

An der Vorderseite des Grundkörpers (1) ist eine Brücke (63) angeschraubt, die zusammen mit dem Stößel (2) einen Kanal (64) ergibt. In diesen Kanal (64) ist ein Schieber (65) eingesetzt, der sich gegen eine Druckfeder (66), die sich auf einem mit der Brücke (63) verschraubten Kulissenstein (67) abstützt, von dem Stößel (2) in Richtung auf das Crimpunterteil (33) verschiebbar ist. An diesem Schieber (65) sind zwei durch Federkraft aufgespreizte, verschwenkbare Backen (68) angeordnet, die beim Herunterfahren des Stößels (2) durch gabelförmige Leisten (69) zusammengeschwenkt werden. Dabei fangen sie die auf der zylindrisch konkaven Auflagefläche (80) des Unterteils (74) liegende Leitung (75) und zentrieren diese derart, daß sie in die richtige Lage zu den Crimpkrallen (70) des Kontaktteils (18) gebracht wird. Beim weiteren Herunterfahren des Stößels (2) stößt die Kante (71) des Stößels (2) auf die Kante (72) des Schiebers (65) auf und drückt den Schieber (65) gegen die Kraft der Feder (73) nach unten. Damit werden die beiden Backen (68), welche die Leitung zwischen sich einfangen, weiter heruntergefahren, so daß sie gegen das Unterteil (74) stoßen und dieses gegen die Kraft der Feder (73) nach unten schieben. Dabei gelangt die Leitung (75) mittig zwischen die U- oder V-förmig hochgestellten Crimpkrallen (70) des Kontaktteils (18). Beim weiteren Herunterfahren verbiegen die Crimpstempel (7, 8) die hochgestellten Crimpkrallen (70) so weit, daß sie einmal mit großem Druck das abisolierte Drahtende und zum anderen den Isolierungsmantel fest umfassen. Beim Hochfahren des Stößels (2) stoßen die Backen (68) mit ihren zwischen den beiden Achsen (81) liegenden Kanten (76) der Stirnseiten gegen ein Druckstück (77), welches sich seinerseits gegen den Kulissenstein (67) abstützt. Damit werden die beiden Backen (68) wieder auseinandergeschwenkt.

## Patentansprüche

1. Werkzeug zum Anschlagen von einzelnen Kontaktteilen (18), die vor dem Vereinzeln bandförmig aneinandergereiht sind, an elektrische Leitungen mit einem Grundkörper (1)
- in dem die bandförmig aneinandergereihten Kontaktteile geführt sind,
- an dem eine Vorschubvorrichtung angebaut ist, die mit einem Finger (10) eine Kante der bandförmig aneinandergereihten Kontaktteile hintergreift und diese schrittweise vorschiebt,
- der ein Halteelement (11) Halten der aneinandergereihten Kontaktteile in ihrer vorgeschobenen Position aufweist,
einem Stößel (2), an dem mindestens ein Anschlagstempel (7, 8) angebaut ist, und
einer mit einem Pressenhub (26) gekoppelten Auslösevorrichtung (34-40, 46) für die Vorschubvorrichtung,
dadurch gekennzeichnet, daß die Kontaktteile (18) jeweils mit einer Öffnung (19) versehen sind, daß die Vorschubvorrichtung mindestens einen Finger (10) aufweist, der zum Eingreifen in die und zum Herausziehen aus der Öffnung (19) der Kontaktteile (18) senkrecht zur Vorschubrichtung (Z) verschoben wird, bevor er in oder entgegen der Vorschubrichtung (Z) bewegt wird, und daß der Finger (10) in Form und Größe seines Querschnitts der Öffnung in den Kontaktteilen so angepaßt ist, daß er an der Kante der Öffnung der Kontaktteile sowohl in als auch entgegen der Vorschubrichtung (Z) anliegt.

2. Werkzeug nach Anspruch 1, dadurch gekennzeichnet, daß das Halteelement als zweiter Finger (11) ausgebildet ist, der ebenfalls zum Eingriff in die Kontaktteile (18) senkrecht zur Vorschubrichtung (Z) verschiebbar ist, zum ersten Finger (10) gegenläufig verschoben wird und in der senkrecht zu seiner Verschieberichtung liegenden Ebene ortsfest angeordnet ist.

3. Werkzeug nach Anspruch 2, dadurch gekennzeichnet, daß ein Zylinder (13) des zweiten Fingers (11) mit dem Grundkörper (1) verschraubt ist.

4. Werkzeug nach einem der Ansprüche 2 oder 3, dadurch gekennzeichnet, daß die beiden Finger (10, 11) das Ende oder eine Verlängerung eines pneumatisch oder hydraulisch angetriebenen Kolbens von zwei Kolben-Zylinder-Systemen sind.

5. Werkzeug nach Anspruch 4, dadurch gekennzeichnet, daß die pneumatischen oder hydraulischen Anschlüsse (14, 15) des einen Zylinders (13) für den Vor- und Rücktrieb des Kolbens über Kreuz mit den entsprechenden Anschlüssen (17, 16) des anderen Zylinders (12) gekoppelt sind.

6. Werkzeug nach Anspruch 4 oder 5, dadurch gekennzeichnet, daß der Zylinder (12) des den ersten, den Vorschub der Kontaktteile (18) bewirkenden Fingers (10) von einer pneumatisch oder hydraulisch angetriebenen Kolbenstange (20) in Vorschubrichtung verschoben wird.

7. Werkzeug nach Anspruch 6, dadurch gekennzeichnet, daß der Zylinder (12) des ersten Fingers (10) zusätzlich von einer im Grundkörper (1) vorhandenen Führungselement (21) verdrehsicher getragen wird.

8. Werkzeug nach Anspruch 7, dadurch gekennzeichnet, daß das Führungselement als Bolzen (21) ausgeführt ist.

9. Werkzeug nach Anspruch 8, dadurch gekennzeichnet, daß der Zylinder (12) fest mit dem Bolzen (21) verbunden ist und der Bolzen (21) in einer Bohrung des Grundkörpers (1) verschiebbar geführt ist.

10. Werkzeug nach einem der Ansprüche 2 bis 9, dadurch gekennzeichnet, daß auf das freie Ende der Finger (10, 11) jeweils ein Schuh (57) aufgesteckt ist.

11. Werkzeug nach einem der Ansprüche 4 bis 9, dadurch gekennzeichnet, daß der Stößel (2) ein Ventil (40) betätigt, welches das Druckmedium auf ein Steuerventil (45) gibt, welches den jeweiligen Kolben der Finger (10, 11) ansteuert.

12. Werkzeug nach Anspruch 11, dadurch gekennzeichnet, daß das Steuerventil (45) über einen mit dem Zylinder (12) des ersten Fingers (10) gekoppelten Steuerstift (48) angesteuert wird, der in einem in der Länge der Vorschublänge entsprechenden Langloch eines Schiebers (49) läuft.

13. Werkzeug nach Anspruch 11, dadurch gekennzeichnet, daß das Steuerventil (45) über beidseitig aus dem Zylinder (12) des den Vorschub in Richtung (Z) bewirkenden Fingers (10) herausragende Anschläge (85, 86) angesteuert wird, die in und entgegengesetzt der Vorschubrichtung (Z) längenverstellbar sind.

14. Werkzeug nach Anspruch 13, dadurch gekennzeichnet, daß die längenverstellbaren Anschläge (85, 86) in einer länglichen Ausnehmung (82) eines Schiebers (49) angeordnet sind und durch Gegenfahren gegen die jeweilige Endfläche (83, 84) der Ausnehmung (82) den auf das Steuerventil (45) einwirkenden Schieber (49) verstellen.

15. Werkzeug nach einem der vorstehenden Ansprüche, dadurch gekennzeichnet, daß das Steuerventil (45) mit einem Schieberventil (46) gekoppelt ist, welches das Druckmedium auf die den Zylinder (12) des ersten Fingers (10) verschiebenden Kolbenstange (20) gibt.

16. Werkzeug nach Anspruch 15, dadurch gekennzeichnet, daß die beiden Ventile (45, 46) als 5/2-Wegeventile ausgebildet sind.

17. Werkzeug nach Anspruch 11, dadurch gekennzeichnet, daß das Ventil (40) von dem Stößel (2) über einen axial verschiebbaren Bolzen (35) betätigt wird, der eine Handhabe zur manuellen Betätigung aufweist.

18. Werkzeug nach Anspruch 15, dadurch gekennzeichnet, daß die Leitungen für das Druckmedium zwischen Schieberventil (46) und dem Zylinder der Kolbenstange (20) zumindest teilweise in den Grundkörper (1) eingegossen oder eingebohrt sind.

19. Werkzeug nach einem der Ansprüche 11 bis 18, dadurch gekennzeichnet, daß in den Grundkörper (1) ein Hohlraum für einen oder als Speicher für das Druckmedium eingebracht ist.

20. Werkzeug nach Anspruch 1, dadurch gekennzeichnet, daß das Halteelement als ein in oder an einem ortsfesten Teil (1) verschwenkbar oder verschiebbar gelagerter, federbelasteter Finger (87) ausgebildet ist, dessen mit seinem auf der der Vorschubrichtung (Z) entgegengerichteten Seite eine Auflaufschräge (91) aufweisenden Kopfende (88) eine durch einen Vorsprung oder Ausnehmung gebildete Kante der Kontaktteile (18) nach erfolgtem Vorschub mit seiner in Vorschubrichtung weisenden Seite hintergreift.

21. Werkzeug nach Anspruch 20, dadurch gekennzeichnet, daß der Finger als schwenkbarer, einarmiger Hebel (87) ausgebildet ist, dessen Kopfende (88) eine in Wirkrichtung der Feder weisende Nase (90) aufweist.

22. Werkzeug nach Anspruch 10, dadurch gekennzeichnet, daß der Schuh (57) kammartig ausgeführt ist und die Zinken so zueinander angeordnet sind, daß mehrere Zinken gleichzeitig in mehrere bandförmig aneinandergereihte Kontaktteile (18) eingreifen.

23. Werkzeug nach Anspruch 20, dadurch gekennzeichnet, daß der schwenkbare Hebel (87) kammartig ausgeführt ist und die Zinken so zueinander angeordnet sind, daß mehrere Zinken gleichzeitig in mehrere bandförmig aneinandergereihte Kontaktteile (18) eingreifen.

## Claims

1. Tool for driving, onto electric lines, individual contacts (18) which are strung together in a strip prior to being separated, comprising a basic module (1)
- in which the contacts strung together in a strip are set,
- on which a feed attachment is fitted which engages by a finger (10) behind one edge of the contacts strung together in a strip and advances said contacts step by step,
- which incorporates a holding element (11) to hold the string of contacts in their advanced position,
a ram (2) on which at least one driving punch (7, 8) is fitted, and
a triggering unit (34-40, 46) coupled with a press stroke (26), for the feed attachment,
characterised in that the contacts (18) are each provided with an opening (19), that the feed attachment incorporates at least one finger (10) which is displaced perpendicular to the direction of feed (Z), for engagement in and withdrawal from the opening (19) in the contacts (18), before said finger (10) is moved in the direction of feed (Z) or counter thereto, and that the shape and size of cross-section of the finger (10) is matched to the opening in the contacts so that the finger bears against the rim of the opening in the contacts both in and counter to the direction of feed (Z).

2. Tool according to claim 1, characterised in that the holding element is a second finger (11) which likewise can be displaced perpendicular to the direction of feed (Z) for engagement in the contacts (18), is displaced in the opposite direction to the first finger (10) and is fixed in position in the plane perpendicular to its direction of displacement.

3. Tool according to claim 2, characterised in that a cylinder (13) of the second finger (11) is bolted to the basic module (1).

4. Tool according to either of claims 2 or 3, characterised in that the two fingers (10, 11) are the end or an extension of a pneumatically or hydraulically driven piston of two piston-and-cylinder systems.

5. Tool according to claim 4, characterised in that for the forward and return drive of the piston the pneumatic or hydraulic connections (14, 15) of one cylinder (13) are cross-coupled to the corresponding connections (17, 16) of the other cylinder (12).

6. Tool according to claim 4 or 5, characterised in that the cylinder (12) of the first finger (10), which causes the contacts (18) to be advanced, is displaced in the direction of feed by a pneumatically or hydraulically driven piston rod (20).

7. Tool according to claim 6, characterised in that the cylinder (12) of the first finger (10) is additionally carried in a non-rotatable manner by a guide element (21) incorporated in the basic module (1).

8. Tool according to claim 7, characterised in that the guide element is in the form of a pin (21).

9. Tool according to claim 8, characterised in that the cylinder (12) is rigidly joined to the pin (21) and the pin (21) is adapted to be guided in a bore in the basic module (1).

10. Tool according to any of claims 2 to 9, characterised in that a respective shoe (57) is pushed onto the free end of each of the fingers (10, 11).

11. Tool according to any of claims 4 to 9, characterised in that the ram (2) operates a valve (40) which applies the pressure medium to a control valve (45) which activates the respective piston of the fingers (10, 11).

12. Tool according to claim 11, characterised in that the control valve (45) is activated by means of a control pin (48) which is coupled to the cylinder (12) of the first finger (10) and which runs in a slot of a slider (49), the length of said slot corresponding to the feed length.

13. Tool according to claim 11, characterised in that the control valve (45) is activated by means of stops (85, 86) projecting on both sides from the cylinder (12) of the finger (10) producing the feed in the direction (Z), said stops being adjustable in length in and counter to the direction of feed (Z).

14. Tool according to claim 13, characterised in that the length-adjustable stops (85, 86) are disposed in an elongate recess (82) of a slide (49) and by being moved up against the respective end surface (83, 84) of the recess (82) they adjust the position of the slide (49) acting on the control valve (45).

15. Tool according to any of the preceding claims, characterised in that the control valve (45) is coupled to a slide valve (46) which applies the pressure medium to the piston rod (20) displacing the cylinder (12) of the first finger (10).

16. Tool according to claim 15, characterised in that the two valves (45, 46) are 5/2-way valves.

17. Tool according to claim 11, characterised in that the ram (2) operates the valve (40) via an axially displaceable bolt (35) which incorporates a handle for manual operation.

18. Tool according to claim 15, characterised in that the lines for the pressure medium between the slide valve (46) and the cylinder of the piston rod (20) are at least partly cast or drilled into the basic module (1).

19. Tool according to any of claims 11 to 18, characterised in that a cavity is incorporated in the basic module (1) for or as a store for the pressure medium.

20. Tool according to claim 1, characterised in that the holding element is a spring-loaded finger (87) which is mounted so as to swivel or slide in or on a fixed part (1), the head end (88) of which finger (87), incorporating a ramp (91) on the side opposite the direction of feed (Z), engages, by its side pointing in the direction of feed, behind an edge of the contacts (18) formed by a shoulder or recess, once the contacts have been advanced.

21. Tool according to claim 20, characterised in that the finger is in the form of swivellable, one-armed lever (87) of which the head end (88) incorporates a lug (90) which points in the direction of action of the spring.

22. Tool according to claim 10, characterised in that the shoe (57) is a comb-like construction, the teeth of which are arranged relative to one another so that a plurality of teeth simultaneously engage in a plurality of contacts (18) strung together in a strip.

23. Tool according to claim 20, characterised in that the swivellable lever (87) is a comb-like construction, the teeth of which are arranged relative to one another so that a plurality of teeth simultaneously engage in a plurality of contacts (18) strung together in a strip.

## Revendications

1. Outil pour la fixation de pièces de contact individuelles (18) sur des conducteurs électriques, lesdites pièces de contact étant rangées les unes contre les autres sous la forme d'une bande avant leur séparation, comprenant :
- un corps de base (1)
-- dans lequel sont guidées les pièces de contact rangées les unes contre les autres sous forme d'une bande,
-- sur lequel est monté un dispositif d'avance qui engage par l'arrière au moyen d'un doigt (10) une arête des pièces de contact rangées en bande et fait avancer ces pièces de contact pas à pas,
-- qui comporte un élément d'arrêt (11) afin d'arrêter les pièces de contact dans leur position avancée,
- un poinçon (2) sur lequel est montée au moins une enclume de fixation (7, 8), et
- un dispositif de déclenchement (34-40, 46) pour le dispositif d'avance, accouplé à la course de pressage (26),
caractérisé en ce que les pièces de contact (18) sont pourvues chacune d'une ouverture (19), en ce que le dispositif d'avance comprend au moins un doigt (12) qui est déplacé perpendiculairement à la direction d'avance (Z) pour son introduction dans l'ouverture (19) des pièces de contact (18) et pour son extraction hors de ces ouvertures, avant d'être déplacé dans la direction d'avance (Z) ou en sens contraire, et en ce que le doigt (10) est ajusté quant à la forme et à la taille de sa section transversale à l'ouverture des pièces de contact, de telle manière qu'il est appliqué contre l'arête de l'ouverture des pièces de contact tant la direction d'avance (Z) que dans la direction opposée.

2. Outil selon la revendication 1, caractérisé en ce que l'élément d'arrêt est réalisé sous la forme d'un second doigt (11) qui est également déplaçable perpendiculairement à la direction d'avance (Z) en vue de s'engager dans les pièces de contact (18), qui est déplacé en sens inverse du premier doigt (10), et qui est agencé en position fixe dans le plan perpendiculaire à sa direction de déplacement.

3. Outil selon la revendication 2, caractérisé en ce qu'un cylindre (13) du second doigt (11) est vissé sur le corps de base (1).

4. Outil selon l'une ou l'autre des revendications 2 et 3, caractérisé en ce que les deux doigts (10, 11) sont constitués par l'extrémité ou par un prolongement d'un piston mû pneumatiquement ou hydrauliquement, de deux systèmes à piston-et-cylindre.

5. Outil selon la revendication 4, caractérisé en ce que les raccords (14, 15) pneumatiques ou hydrauliques de l'un des cylindres (13) pour l'avance et le recul du piston, sont accouplés en croix aux raccords correspondants (17, 16) de l'autre cylindre (12).

6. Outil selon l'une ou l'autre des revendications 4 et 5, caractérisé en ce que le cylindre (12) du premier doigt (10) qui assure l'avance des pièces de contact (18) est déplacé dans la direction d'avance par une tige de piston (20) mue pneumatique ou hydrauliquement.

7. Outil selon la revendication 6, caractérisé en ce que le cylindre (12) du premier doigt (10) est porté additionnellement de façon à ne pas pouvoir tourner, par un élément de guidage (21) prévu dans le corps de base (1).

8. Outil selon la revendication 7, caractérisé en ce que l'élément de guidage est réalisé sous la forme d'un goujon (21).

9. Outil selon la revendication 8, caractérisé en ce que le cylindre (12) est relié solidairement au goujon (21), et en ce que le goujon (21) est guidé en translation dans un perçage du corps de base (1).

10. Outil selon l'une quelconque des revendications 2 à 9, caractérisé en ce qu'une coiffe (57) est enfilée sur l'extrémité libre de chaque doigt (10, 11).

11. Outil selon l'une quelconque des revendications 4 à 9, caractérisé en ce que le poinçon (2) actionne une valve (40) qui délivre le fluide sous pression à une valve de commande (45), laquelle pilote le piston respectif des doigts (10, 11).

12. Outil selon la revendication 11, caractérisé en ce que la valve de commande (45) est pilotée au moyen d'une tige de commande (48) accouplée au cylindre (12) du premier doigt (10), ladite tige de commande se déplaçant dans un trou oblong, correspondant à la longueur de la course d'avance, d'un tiroir (49).

13. Outil selon la revendication 11, caractérisé en ce que la valve de commande (45) est pilotée au moyen de butées (85, 86) qui font saillie des deux côtés hors du cylindre (12) du doigt (10) qui assure l'avance dans la direction d'avance (Z), lesdites butées étant réglables longitudinalement dans la direction d'avance (Z) et en direction opposée.

14. Outil selon la revendication 13, caractérisé en ce que les butées réglables longitudinalement (85, 86) sont agencées dans un évidement allongé (82) d'un tiroir (89) et déplacent, par mouvement en contact contre la surface d'extrémité respective (83, 84) de l'évidement (82), le tiroir (49) qui agit sur la valve de commande (45).

15. Outil selon l'une quelconque des revendications précédentes, caractérisé en ce que la valve de commande (45) est accouplée à une valve à tiroir (46) qui délivre le fluide sous pression à la tige de piston (20) qui déplace le cylindre (12) du premier doigt (10).

16. Outil selon la revendication 15, caractérisé en ce que les deux valves (45, 46) sont réalisées sous la forme de valve à 5 voies et 2 positions.

17. Outil selon la revendication 11, caractérisé en ce que la valve (40) est actionnée par le poinçon (2) par l'intermédiaire d'un goujon (35) axialement déplaçable, lequel comporte une manette pour l'actionnement manuel.

18. Outil selon la revendication 15, caractérisé en ce que les conduits pour le fluide sous pression sont moulés ou percés au moins partiellement dans le corps de base (1) entre la valve à tiroir (46) et le cylindre de la tige de piston (20).

19. Outil selon l'une quelconque des revendications 11 à 18, caractérisé en ce qu'une cavité est ménagée dans le corps de base (1), pour un accumulateur, ou en tant qu'accumulateur pour le fluide sous pression.

20. Outil selon la revendication 1, caractérisé en ce que l'élément d'arrêt est réalisé sous la forme d'un doigt (87) sollicité par un ressort et monté en pivotement ou en translation dans ou sur une partie fixe (1), l'extrémité de tête (88) dudit doigt, qui présente sur le côté opposé à la direction d'avance (Z) une pente d'entrée (91), engageant par l'arrière, après que l'avance se soit produite, une arête des pièces de contact (18) formée par une saillie ou un évidement, au moyen de sa face dirigée dans la direction d'avance.

21. Outil selon la revendication 20, caractérisé en ce que le doigt est réalisé sous la forme d'un levier pivotant à un bras (87) dont l'extrémité de tête (88) comporte un nez (90) dirigé dans la direction d'action du ressort.

22. Outil selon la revendication 10, caractérisé en ce que la coiffe (57) est réalisée à la manière d'un peigne, et en ce que les doigts sont agencés les uns par rapport aux autres de telle manière que plusieurs doigts s'engagent simultanément dans plusieurs pièces de contact (18) rangées les unes contre les autres sous forme de bandes.

23. Outil selon la revendication 20, caractérisé en ce que le levier pivotant (87) est réalisé à la manière d'un peigne, et en ce que les doigts sont agencés les uns par rapport aux autres de telle manière que plusieurs doigts s'engagent simultanément dans plusieurs pièces de contact (18) rangées les unes contre les autres en forme de bande.
